# EUROPÄISCHE PATENTSCHRIFT

(11) **EP 1 199 426 B1**
(45) Veröffentlichungstag und Bekanntmachung des Hinweises auf die Patenterteilung: **27.04.2005**
(21) Anmeldenummer: 00122622.4
(22) Anmeldetag: 17.10.2000
(51) Int. Cl.: E05B 67/28

(54) **Vorhängeschloss mit Einsatz**
Padlock with insert
Cadenas avec insert

(43) Veröffentlichungstag der Anmeldung: 24.04.2002
(73) Patentinhaber: BURG-WÄCHTER KG, 58540 Meinerzhagen -Valbert (DE)
(72) Erfinder:
(74) Vertreter: Wanischeck-Bergmann, Axel

(56) Entgegenhaltungen:
- EP-A- 0 971 087
- US-A- 1 412 600
- US-A- 2 865 193
- US-A- 4 998 423
- US-A- 5 044 180
- US-A- 5 186 029

## Beschreibung

Die Erfindung betrifft ein Vorhängeschloss bestehend aus einem Gehäuse, einer im Gehäuse angeordneten Schließeinrichtung, einem im Gehäuse in einer Öffnungsstellung auf einer kreisbogenabschnittförmigen Bahn in Richtung seiner Längsachse beweglich geführten Bügel und einer über die Schließeinrichtung betätigbaren Bügelverriegelung, wobei die Schließeinrichtung einen austauschbaren Schließzylinder aufweist.

Derartige Vorhängeschlösser sind aus dem Stand der Technik bekannt, zum Beispiel aus dem Dokument US-A-4 998 423. Zum einen sind derartige Vorhängeschlösser bekannt, in deren Gehäuse ein U-förmiger Bügel angeordnet ist, der mit seinen beiden Schenkeln in der Schließstellung in das Gehäuse eingreift und bei dem die Möglichkeit besteht, den Bügel in der Öffnungsstellung mit einem Schenkel aus dem Gehäuse herauszuziehen und um den zweiten, im Gehäuse verbleibenden Schenkel relativ zum Gehäuse zu verdrehen. Bei diesen vorbekannten Vorhängeschlössern besteht die Schließeinrichtung beispielsweise aus einem Schließzylinder, der mit seiner Längsachse parallel zu den Schenkeln des Bügels verlaufend im Gehäuse angeordnet ist und an seinem im Gehäuse liegenden Ende ein erstes Riegelelement aufweist, welches über einen Schlüssel verdrehbar ist, um zweite Riegelteile zu bewegen, die ihrerseits den Bügel verriegeln und somit die Bügelverriegelung darstellen. Die Riegelteile sind formschlüssig miteinander verbunden, um eine Drehbewegung des Schlüssels und damit des Zylinders im Schließzylinder in eine lineare Bewegung der in den Bügel eingreifenden Riegelteile umzusetzen.

Andererseits sind auch solche Vorhängeschlösser bekannt, die einen kreisbogenabschnittförmig ausgebildeten Bügel aufweisen, der über einen begrenzten Weg in einem Gehäuse in seiner Längsachsenrichtung bewegbar gelagert ist. Der Bügel ist hierbei unmittelbar mit der Schließeinrichtung verbunden, so dass eine Bewegung eines in die Schließeinrichtung eingesetzten Schlüssels den Bügel gleichzeitig entriegelt und in die Öffnungsstellung verschiebt.

Schließlich sind weiterhin Vorhängeschlösser bekannt, die einen verschwenkbar am Gehäuse angeordneten Bügel aufweisen, dessen Verschwenkbewegung in der Öffnungsstellung freigegeben wird.

Die voranstehend beschriebenen Vorhängeschlösser haben sich insgesamt bewehrt. Es besteht aber zunehmend der Bedarf, derartige Vorhängeschlösser in sogenannte Schließanlagen zu integrieren, so dass für die Schließanlage, d.h. für mehrere Schlösser und auch das Vorhängeschloß nur ein Schlüssel notwendig ist. Bei den vorbekannten Vorhängeschlössern ist aber der Austausch der Schließeinrichtung in der Regel nicht möglich, da bereits die Schließzylinder auf das entsprechende Schloß abgestimmt und umgearbeitet werden müssen, so dass keine Möglichkeit besteht, übliche Schließzylinder in solchen Vorhängeschlössem vorzusehen. Eine solche Umarbeitung eines Schließzylinders wäre darüber hinaus sehr aufwendig und würde zum Verlust von Garantieleistungen und Sicherheitseigenschaften des Vorhängeschlosses führen.

Ein Vorhängeschloss ist beispielsweise aus der US-A-1 412 600 bekannt. Dieses vorbekannte Vorhängeschloss weist ein Gehäuse auf, in dem eine Schließeinrichtung und ein im Gehäuse beweglich geführter Bügel angeordnet sind. Über die Schließeinrichtung ist eine Bügelverriegelung betätigbar. Der Schließzylinder ist fester Bestandteil des Gehäuses und nicht austauschbar.

Ferner ist aus der US-A-4 998 423 ein Vorhängeschloss bekannt, welches einen kreisbogenabschnittförmig ausgebildeten Bügel aufweist, der über einen begrenzten Weg in einem Gehäuse in seiner Längsachsenrichtung bewegbar gelagert ist. Der Bügel ist hierbei unmittelbar mit der Schließeinrichtung verbunden, so dass eine Bewegung eines in die Schließeinrichtung eingesetzten Schlüssels den Bügel gleichzeitig entriegelt und in die Öffnungsstellung verschiebt. Mittels eines Werkzeugs kann ein Teil einer Schließeinrichtung demontiert werden. Die Demontage ist nur in einer bestimmten Stellung des Schlosses möglich und aufwendig.

Aus der US-A-5 186 028 ist ein weiteres Vorhängeschloss bekannt, welches ein Gehäuse und einen U-förmigen Bügel aufweist, wobei der Bügel mit seinen beiden Schenkeln in der Schließstellung in das Gehäuse eingreift und in der Öffnungstellung ein Schenkel aus dem Gehäuse herausziehbar und relativ zum Gehäuse um den zweiten Schenkel verdrehbar ist. Dieses Vorhängeschloss weist eine Schließeinrichtung mit einer Schließnase auf, die eine drehbare Scheibe aufweist. Die Scheibe hat zwei Nocken, die in korrespondierende Ausnehmungen des Bügels eingreifen, wenn das Vorhängeschloss geschlossen ist. Eine ähnliche Ausgestaltung eines Vorhängeschlosses ist aus der EP-A-0 971 087 bekannt.

Weiterhin offenbart die US-A-2 865193 ein Vorhängeschloss mit einem Gehäuse, in dem eine Schließeinrichtung mit einem austauschbaren Schließzylinder angeordnet ist. Der Schließzylinder ist mit dem Gehäuse verschraubt und weist einen radial vorstehenden Kolben auf, der über eine Bewegungsmechanik in Radialrichtung des Schließzylinders ein- und/oder ausschiebbar ist, um in eine Aussparung des Bügels einzugreifen und das Vorhängeschloss zu blockieren. Demzufolge ist bei diesem Vorhängeschloss eine aufwändige Bewegungsmechanik erforderlich, die die Rotationsbewegung des Schließzylinders in die lineare Bewegung des Verriegelungsbolzens umsetzt.

Schließlich ist aus der US-A-5 044 180 ein Vorhängeschloss bekannt, das eine Steuerscheibe mit einem Radialvorsprung aufweist, mit der ein Bügel innerhalb eines Gehäuses zwischen einer Öffnungs- und einer Schließstellung verschiebbar ist. Diese Steuerscheibe dient allerdings nicht der Verriegelung des Schlosses und stellt keine ausreichende Aufbruchsicherheit dar. Die bei diesem vorbekannten Vorhängeschloss verwendete Schließ- und Bewegungseinrichtung für den kreisbogenabschnittförmigen Bügel besteht ergänzend aus einem austauschbaren Schließzylinder, der einen Axialvorsprung aufweist, der in ein Antriebselement mit einem Radialvorsprung eingreift, wobei der Radialvorsprung in eine Öffnung eines Bügels greift, um diesen zwischen einer Schließstellung und einer Öffnungsstellung hin- und herzubewegen. Hierbei ist vorgesehen, den Bügel über einen in den Schließzylinder eingesteckten Schlüssel zu bewegen., wobei die Bewegung des Schlüssels über den Axialvorsprung des Schließzylinders auf das Antriebselement mit dem Radialvorsprung übertragen wird. Bereits bei einem nur gering abweichenden Bewegungsablauf des Bügels besteht die Gefahr, dass der Schlüssel tordiert wird und möglicherweise abbricht.

Ausgehend von diesem Stand der Technik liegt der Erfindung die **Aufgabe** zugrunde, ein gattungsgemäßes Vorhängeschloß unter Beibehaltung der üblichen Sicherheitsmerkmale dahingehend weiterzubilden, dass das Vorhängeschloß in einfacher Weise mit üblichen Schließzylindern ausgebildet werden kann.

Die **Lösung** dieser Aufgabenstellung sieht vor, dass der Schließzylinder ein Rastelement mit einem Radialvorsprung aufweist, der gemeinsam mit dem Schließzylinder in der Schließeinrichtung verdrehbar und als Teil der Bügelverriegelung über einen Schlüssel zwischen einer Schließstellung und einer Öffnungsstellung bewegbar ist und in der Schließstellung die Bewegbarkeit des Bügels relativ zum Gehäuse sperrt und dass die Bügelverriegelung neben dem Radialvorsprung des Schließzylinders eine Ausnehmung im Bügel aufweist, in die der Radialvorsprung in der Schließstellung eingreift.

Demzufolge weist ein erfindungsgemäßes Vorhängeschloß einen üblich ausgebildeten Schließzylinder auf, der aus einem Gehäuse besteht, in dem der Zylinder und die Zuhaltungen angeordnet sind, wobei über den Zylinder ein Radialvorsprung bewegbar ist, der in Schließstellung die Bewegbarkeit des Bügels relativ zum Gehäuse sperrt. Im Vergleich zum Stand der Technik ist es bei dem erfindungsgemäßen Vorhängeschloß daher nicht notwendig, über den Schließzylinder endseitig angeordnete, formschlüssig ausgebildete Riegelteile derart zu verstellen, dass eine Drehbewegung des Schließzylinders in eine Linearbewegung der Riegelteile umgesetzt wird. Hierdurch können aufwendige Bauteile innerhalb des Vorhängeschlosses eingespart werden, die aufgrund ihrer exakten Ausbildung aufwendig herzustellen sind. Bei dem erfindungsgemäßen Vorhängeschloß können übliche Standardschließzylinder Verwendung finden, die einen üblicherweise als Verstellnase ausgebildeten Radialvorsprung aufweisen, der über die Drehbeweglichkeit des Schließzylinders bewegbar ist. Gleichzeitig wird hierdurch der Vorteil erzielt, dass der Schließzylinder aufgrund seiner üblichen, nicht modifizierten Ausgestaltung austauschbar ist, so dass das erfindungsgemäße Vorhängeschloß beispielsweise durch Einsatz des entsprechenden Schließzylinders in eine Schließanlage integriert werden kann, so dass das Vorhängeschloß auch mit dem der Schließanlage zugeordneten Schlüssel geöffnet bzw. geschlossen werden kann.

Nach einem weiteren Merkmal der Erfindung ist vorgesehen, dass der Bügel in der Öffnungsstellung auf einer kreisbogenabschnittförmigen Bahn im Gehäuse in Richtung seiner Längsachse bewegbar ist. Diese Ausgestaltung hat den Vorteil, dass die Anordnung von Schließeinrichtung und Bügel im Gehäuse des Vorhängeschlosses konstruktiv einfach ausgestaltet werden kann.

Nach einem weiteren Merkmal des erfindungsgemäßen Vorhängeschlosses ist vorgesehen, dass die Bügelverriegelung neben dem Radialvorsprung des Schließzylinders eine Ausnehmung im Bügel aufweist, in die der Radialvorsprung in der Schließstellung eingreift. Bei der Ausgestaltung des Vorhängeschlosses mit einem entlang einer kreisbogenabschnittförmigen Bahn verschiebbaren Bügels ist festzustellen, dass eine konstruktiv einfach ausgebildete Ausgestaltung des Vorhängeschlosses dadurch erzielt wird, dass die Bügelverriegelung aus dem Radialvorsprung des Schließzylinders und der Ausnehmung im Bügel besteht, wobei der Bügel derart bewegbar ist, dass in der Schließstellung die Ausnehmung des Bügels im Bereich des Radialvorsprungs angeordnet ist, so dass beim Schließen der Schließeinrichtung der Radialvorsprung in Eingriff mit der Ausnehmung im Bügel gebracht wird und eine Bewegung des Bügels entlang der kreisbogenabschnittförmigen Bahn durch den formschlüssigen Eingriffs des Radialvorsprungs in die Ausnehmung unterbunden ist.

Es ist nach einem weiteren Merkmal der Erfindung vorgesehen, dass die Schließeinrichtung und der Bügel in einem, über eine Öffnung in das Gehäuse einbringbaren Einsatz angeordnet sind. Die Ausgestaltung des Vorhängeschlosses mit einem Einsatz hat insbesondere den Vorteil, dass in dem Einsatz die Schtießeinrichtung angeordnet werden kann, so dass mit dem Einsatz die Schließeinrichtung aus dem Gehäuse entnehmbar ist. Nach der Entnahme des Einsatzes kann der Schließzylinder in einfacher Weise ausgebaut und beispielsweise durch einen anderen Schließzylinder ersetzt werden. Hierzu werden übliche, d.h. nicht modifizierte Schließzylinder verwendet.

Eine Weiterbildung dieser Ausgestaltung sieht vor, dass die Schließeinrichtung mit dem Einsatz verbindbar, insbesondere verschraubbar ist, so dass die Schließeinrichtung eine definierte Position im Einsatz einnimmt, die eine zuverlässige Betätigung des Vorhängeschlosses auch nach einer Vielzahl von Schließspielen sicherstellt. Darüber hinaus dient die Verbindung zwischen Schließeinrichtung und Einsatz auch der einfachen Demontage und Montage eines Schließzylinders im Einsatz, so dass die Funktionsfähigkeit des Vorhängeschlosses auch nach einem durch den Verwender des Vorhängeschlosses durchgeführten Austausch der Schließzylinder einwandfrei gegeben ist.

Die voranstehend beschriebene Ausführungsform des Vorhängeschlosses wird dadurch weitergebildet, dass der Einsatz in einer ersten Öffnungsstellung des_Bügels in das Gehäuse einschiebbar ist und der Einsatz zumindest über den in Schließstellung stehenden Bügel mit dem Gehäuse verbunden ist. In dieser ersten Öffnungsstellung für die Montage bzw. Demontage greift der Bügel mit einem ersten Ende in eine im Gehäuse angeordnete Öffnung ein, während sein zweites Ende frei ist. In diesem Fall kann der Einsatz aus dem Gehäuse herausgezogen werden, um die gewünschten Nachrüst- oder Umrüstarbeiten im Bereich der Schließeinrichtung auszuführen. Hierzu kann der Anwender des Vorhängeschlosses auf eine Vielzahl von handelsüblichen Zylinderschlössern zurückgreifen, die er entsprechend seines Wunsches in den Einsatz einbaut, bevor er den Einsatz anschließend mit in erster Öffnungsstellung stehendem Bügel in das Gehäuse einschiebt.

Der Einsatz weist vorzugsweise zumindest an seinem den Bügel aufnehmenden Ende zwei beabstandet zueinander angeordnete Platten auf, zwischen denen der Bügel angeordnet ist. Hierdurch wird der Bügel in einer definierten Ebene im Einsatz geführt. Eine Verbesserung der Führung wird dadurch erzielt, dass die Platten jeweils zumindest einen Führungsschlitz aufweisen und dass an dem Bügel zumindest ein sich radial durch den Bügel erstreckender Bolzen angeordnet ist, der mit seinen über die Oberfläche des Bügels hervorstehenden Enden in den Führungsschlitzen der Platten geführt ist und die nach der Montage des Einsatzes im Gehäuse in den Bügel einsteckbar sind. Die Führungsschlitze haben daher eine kreisbogenabschnittförmige Ausgestaltung deren Radien mit der Ausgestaltung der Radien des Bügels übereinstimmen.

Nach einem weiteren Merkmal der Erfindung ist vorgesehen, dass das Gehäuse zumindest einen parallel zu zumindest einem Führungsschlitz in den Platten verlaufenden Spalt aufweist, in dem zumindest ein Fingeransatz geführt ist, der verschiebbar mit dem Gehäuse verbunden und mit den Bolzen verbindbar ist. Derart ausgestaltet kann der Bügel über den Fingeransatz betätigt, d.h. verschoben werden. Von Vorteil ist es hierbei, die Krafteinleitung auf den Bügel und die Führung des Bügels in unmittelbarer Nähe anzuordnen, um Selbsthemmung des Bügels im Einsatz bzw. im Gehäuse zu vermeiden.

Zur Führung des Bügels ist zumindest ein durchgehender Bolzen erforderlich. Es können aber auch mehrere Bolzen, beispielsweise zwei durchgehende Bolzen bzw. auf gegenüberliegende Flächen des Bügels aufgesetzte Bolzenabschnitte vorgesehen sein.

Der voranstehend genannte Spalt ist vorzugsweise nicht deckungsgleich mit dem Führungsschlitz bzw. den Führungsschlitzen angeordnet, so dass durch den Spalt keine Bauteile innerhalb des Einsatzes zugänglich und manipulierbar sind. Der Spalt weist allerdings eine kreisbogenabschnittförmige Ausgestaltung auf, deren Radien mit den Radien der Führungsschlitze übereinstimmen.

Es ist ferner vorgesehen, dass der Fingeransatz mit zwei Bolzen verbunden ist, die den Bügel radial durchgreifen. Durch diese Ausgestaltung wird verhindert, dass die Kraftübertragung vom Fingeransatz auf den Bügel über nur einen Bolzen erfolgt. Vielmehr ist vorgesehen, dass die beiden durchgehenden Bolzen sowohl der Führung des Bügels als auch der Befestigung des Fingeransatzes dienen, so dass Verdrehungen des Fingeransatzes relativ zum Bügel verhindert werden.

Um eine werksseitig einfache Montage zu ermöglichen ist vorgesehen, dass der Fingeransatz am Gehäuse geführt ist und die Bolzen nach der Montage des Einsatzes im Gehäuse in den Bügel eingeschoben werden, bis sie im Fingeransatz verrasten. Hierdurch ist es auch möglich, dem Anwender des Vorhängeschlosses eine einfache Handhabung des Vorhängeschlosses bei der Demontage des Einsatzes zu ermöglichen. Es hat sich ferner als vorteilhaft erwiesen, den Einsatz derart auszubilden, dass er eine vorzugsweise verschließbare Aufnahme für beispielsweise Ersatzteile, wie Ersatzbolzen hat. Nach der Demontage des Einsatzes und vor der Montage des Einsatzes kann die handhabende Person Bolzen der Aufnahme entnehmen, um eventuell defekte Bolzen zu ersetzen.

Nach einem weiteren Merkmal der Erfindung ist vorgesehen, dass der Einsatz mit dem Gehäuse verschraubbar ist, wobei die Schraube(n) vorzugsweise im Bereich des Spaltes angeordnet ist bzw. sind. Hierdurch wird eine zusätzliche formschlüssige Verbindung zwischen dem Gehäuse und dem Einsatz erzielt. Die Anordnung der Schraube bzw. der Schrauben im Bereich des Spaltes sorgt dafür, dass die Schrauben nicht über die Oberfläche des Gehäuses hervorstehen und beispielsweise zu Verletzungen der handhabenden Person führen können. Im übrigen vermittelt die verdeckte bzw. versenkte Anordnung der Schrauben optisch einen weiteren Sicherheitsaspekt.

Das Gehäuse ist im wesentlichen L-förmig ausgebildet, wobei sich der Bügel in Schließstellung zwischen den beiden Schenkeln erstreckt, in welchen Öffnungen zur Führung bzw. zum Eingriff des Bügels angeordnet sind. Hierbei steht im Vordergrund, dass bei einem Vorhängeschloß einerseits die erreichbare Länge des Bügels möglichst klein sein soll, so dass der Einsatz von Einbruchswerkzeugen erschwert wird. Andererseits muß der Bügel aber ausreichend lang ausgebildet sein, um das Vorhängeschloß beispielsweise im Bereich von üblichen Überfallen oder Riegeln mit vorzugsweise lotrechter Ausrichtung des Gehäuses einsetzen zu können. Andererseits ist auch sicherzustellen, dass ein derartiges Vorhängeschloß in seinem Bügelbereich mehr als ein Kettenglied einer üblichen Verschlußkette aufnehmen kann. Die Ausgestaltung des Gehäuses in im wesentlichen L-förmiger Formgebung trägt diesen Anforderung Rechnung. Zum einen besteht die Möglichkeit, in dem freien Bügelbereich eine ausreichende Anzahl von Kettengliedern anzuordnen. Zum anderen ist die zugängliche Länge des Bügels im Vergleich zu einem üblichen Vorhängeschloß mit U-förmigen Bügel verhältnismäßig kurz, so dass auch nur wenige Möglichkeiten des Ansatzes von Einbruchswerkzeugen bestehen.

Nach einer Weiterbildung des erfindungsgemäßen Vorhängeschlosses ist vorgesehen, dass der Einsatz eine Außenkontur aufweist, die mit einem Hohlraum im Gehäuse übereinstimmt, wobei der Hohlraum entsprechend der Außenkontur des Gehäuses ausgebildet ist. Bei dieser Ausgestaltung wird der Einsatz bereits durch Reibschluß im Gehäuse gehalten, wobei ebenfalls eine formschlüssige Verbindung zwischen dem Einsatz und dem Gehäuse gegeben ist. Hierdurch wird das Herausfallen des Einsatzes aus dem Gehäuse nach Öffnen des Bügels und Herausschrauben der Sicherungsschraube verhindert. Im übrigen ist es vorteilhaft, wenn der Einsatz den Hohlraum des Gehäuses annähernd vollständig ausfüllt.

Eine weitere Vergrößerung der Sicherheit des Vorhängeschlosses wird dadurch erzielt, dass der Einsatz an seinem im Bereich der Öffnung im Gehäuse angeordneten Ende eine Vielzahl von Ausnehmungen zur Aufnahme von gehärteten Aufbohrschutzelementen aufweist. Die Ausnehmungen können als Bohrungen und die Aufbohrschutzelemente als Stifte ausgebildet sein, wobei die Ausnehmungen in zumindest zwei Reihen übereinander versetzt zueinander angeordnet sind. Altemativ ist vorgesehen, dass die Ausnehmungen schlitzförmig und die Aufbohrschutzelemente plattenförmig ausgebildet sind, wobei die Ausnehmungen derart in zumindest zwei übereinander liegenden Reihen angeordnet sind, dass sich die Ausnehmungen der benachbarten Reihen überlappen. Die Aufbohrschutzelemente bestehen beispielsweise aus gehärtetem Stahl.

Vorzugsweise besteht das Gehäuse ebenfalls aus einem gehärteten Stahl. Schließlich ist vorgesehen, dass der Einsatz zur Reduzierung der Herstellungskosten vorzugsweise aus Zinkdruckguß besteht.

Weitere Merkmale und Vorteile des erfindungsgemäßen Vorhängeschlosses ergeben sich aus der nachfolgenden Beschreibung der zugehörigen Zeichnung, in der eine bevorzugte Ausführungsform des Vorhängeschlosses dargestellt ist. In der Zeichnung zeigen:
- Figur 1: Ein Vorhängeschloß in perspektivischer Ansicht;
- Figur 2: ein Gehäuse des Vorhängeschlosses gemäß Figur 1 in perspektivischer Ansicht;
- Figur 3: einen Einsatz des Vorhängeschlosses gemäß Figur 3 in einer ersten perspektivischen Ansicht;
- Figur 4: den Einsatz gemäß Figur 3 mit eingesetzter Schließeinrichtung;
- Figur 5: den Einsatz gemäß Figur 4 in einer zweiten perspektivischen Ansicht;
- Figur 6: den Einsatz gemäß Figur 3 mit einem Bügel in perspektivischer Ansicht und
- Figur 7: den Bügel gemäß Figur 6 in perspektivischer Ansicht.

Ein in den Figuren 1 bis 7 dargestelltes Vorhängeschloß besteht aus einem Gehäuse 1, einer im Gehäuse 1 angeordneten Schließeinrichtung 2 (Figur 4), einem im Gehäuse 1 beweglich geführten Bügel 3 und einer über die Schließeinrichtung 2 betätigbaren Bügelverriegelung 4 (Figur 4). Das Gehäuse 1 aus gehärtetem Stahl ist im oberen Bereich L-förmig ausgebildet und hat demzufolge einen ersten Schenkel 5 und einen zweiten Schenkel 6. Jeder Schenkel 5, 6 weist eine Öffnung 7 auf, die von dem Bügel 3 durchgriffen sind, wobei der Bügel 3 derart im Gehäuse 1 beweglich angeordnet ist, dass er aus der Öffnung 7 des Schenkels 5 herausziehbar ist. Jeder Schenkel 5, 6 ist in Form einer Fläche ausgebildet, in der die Öffnungen 7 angeordnet sind. Die Flächen sind zueinander verlaufend unter einem Winkel α von ungefähr 90° angeordnet.

Der Bügel 3 weist ein Länge auf, die bezogen auf den Kreisbogenabschnitt einen Winkel β umfaßt, der größer ist, als der Winkel α und im Ausführungsbeispiel einen Betrag von 180° hat.

Das Gehäuse 1 weist ferner eine weitere Öffnung 8 auf, durch die die Schließeinrichtung 2 zugänglich ist, um einen Schlüssel in einen Schließzylinder 24 einstecken zu können.

In einer Seitenfläche 9 weist das Gehäuse 1 einen kreisbogenabschnittförmigen Spalt 10 auf, dessen Funktion nachfolgend beschrieben wird.

In den Figuren 3 bis 6 ist ein Einsatz 11 dargestellt, der entsprechend dem Gehäuse 1 L-förmig ausgebildet ist und über eine in den Figuren 1 und 2 nicht näher dargestellte, im Bereich einer Bodenfläche 12 angeordneten Öffnung in das Gehäuse 1 derart einschiebbar ist, dass der Einsatz 11 den Hohlraum im Gehäuse 1 vollständig ausfüllt und form- sowie reibschlüssig im Gehäuse 1 gehalten ist.

Der Einsatz 11 schließt mit seiner unteren Kante 13 bündig mit dem Gehäuse 1 ab und besteht aus Zinkdruckguß. Ein bündiger Abschluß ist aber nicht zwingend erforderlich.

Im Bereich der L-förmigen Ausgestaltung des Einsatzes 11 weist der Einsatz 11 zwei beabstandet zueinander geordnete und parallel zueinander verlaufende Platten 14 auf. Zwischen den Platten 14 ist, wie es in Figur 6 dargestellt ist, der Bügel 3 angeordnet und geführt. In jeder Platte 14 des Einsatzes 11 ist ein Führungsschlitz 15 ausgebildet, der kreisbogenabschnittförmig verläuft und der kreisbogenabschnittförmigen Ausbildung des Bügels 3 entspricht.

Unterhalb der beiden Führungsschlitze 15 hat der Einsatz 11 zwei Aufnahmen 16 und 17, wobei die Aufnahme 16 quaderförmig ausgebildet und der Aufnahme von beispielsweise Ersatzteilen des Vorhängeschlosses dient. Die Aufnahme 16 kann durch einen im wesentlichen bündig mit der Oberfläche des Einsatzes 11 abschließenden Deckels verschlossen sein.

Die zweite Aufnahme 17 weist eine Formgebung auf, die mit der Außenkontur der Schließeinrichtung 2 übereinstimmt. Die Aufnahme 17 ist sowohl zu einer Seitenfläche 18 als auch zur Stirnfläche 19 des Einsatzes 11 hin offen ausgebildet. Die Stirnfläche 19 des Einsatzes 11 liegt bei in das Gehäuse 1 eingeschobenem Einsatz 11 an der die Öffnung 8 aufweisenden Innenwandung des Gehäuses 1 an, wobei ein kreisbogenabschnittförmig ausgebildeter Abschnitt 20 zur Aufnahme 17, welcher der Aufnahme eines zylindrisch ausgebildeten Bereichs 21 der Schließeinrichtung 2 dient, deckungsgleich zur Öffnung 8 im Gehäuse 1 angeordnet ist.

Zwischen den Aufnahmen 16 und 17 und der unteren Kante 13 des Einsatzes 11 sind mehrere Bohrungen 22 angeordnet, die durchgehend im Einsatz 11 ausgebildet und der Aufnahme von Aufbohrschutzelementen in Form von gehärteten Stahlstiften dienen. Die Bohrungen sind versetzt zueinander in den beiden Reihen angeordnet.

Ferner weist der Einsatz 11 im Bereich der Aufnahme 17 eine Bohrung 23 auf, die der Aufnahme einer nicht näher dargestellten Schraube zur Fixierung der Schließeinrichtung 2 im Einsatz 11 dient.

In den Figuren 4 und 5 ist der voranstehend beschriebene Einsatz 11 in Ergänzung der Schließeinrichtung 2 dargestellt. Die Schließeinrichtung 2 besteht aus dem üblichen Schließzylinder 24, der an einem Ende eine Schlüsseleingangsöffnung aufweist. Unterhalb des Schließzylinders 24 sind in einem unteren Abschnitt 25 der Schließeinrichtung 2 Zuhaltungen angeordnet, die bei Einsatz eines geeigneten Schlüssels derart außer Eingriff gebracht werden, dass der in der Schließeinrichtung 2 gelagerte Schließzylinder 24 zur Drehung freigegeben wird.

An diesem Schließzylinder 24 ist endseitig ein Rastelement 26 angeordnet, welches als Verstellnase ausgebildet und in unterschiedlichen Positionen drehfest mit dem Schließzylinder 24 verbindbar ist. Das Rastelement 26 weist einen Radialvorsprung 27 auf, der begrenzt in einer Ausnehmung 28 bewegbar ist, wobei die Ausnehmung 28 sich an die Aufnahme 17 in Richtung auf die Führungsschlitze 15 anschließt.

Zwischen den Platten 14 ist der Bügel 3 geführt. Der Bügel 3 besteht aus gehärtetem Stahl und ist im Querschnitt im wesentlichen rund ausgebildet. Ferner beschreibt der Bügel 3 einen Kreisbogenabschnitt, der ungefähr 1/2 bis 3/4 eines Vollkreises umfaßt.

Der Bügel 3 weist an seinem einen Ende einen den Bügel 3 radial durchgreifenden Bolzen 29 auf. Der Bolzen 29 erstreckt sich durch den gesamten Bügel 3 und ist mit seinen beiden aus der Oberfläche des Bügels 3 hervorstehenden Enden in den Führungsschlitzen 15 der einander gegenüberliegenden Platten 14 geführt. Benachbart zu dem Bolzen 29 ist ein weiterer Bolzen 30 am Bügel 3 angeordnet. Auch dieser Bolzen 30 ist in einem Führungsschlitz 15 geführt und durchgreift den Bügel 3, wobei beide Bolzen 29, 30 nach dem Einschieben des Einsatzes 11 in das Gehäuse 1 in entsprechende Bohrungen im Bügel 3 form- und/oder reibschlüssig einsetzbar sind.

Die Bolzen 29 und 30 sind mit einer Platte 31 verbindbar, deren Aussenkontur derart gewählt ist, dass sie in dem Führungsschlitz 15 bewegbar ist, in den die Bolzen 29 und 30 eingreifen. Die dem Bügel 3 abgewandte Oberfläche 32 der Platte 31 schließt bündig mit einer Oberfläche 33 des Einsatzes 11 ab.

Die Platte 14, welche den Führungsschlitz 15 zur Führung der beiden Bolzen 29 und 30 sowie der Platte 31 aufweist, ist im Vergleich zu der gegenüberliegenden Platte 14 mit einer größeren Materialstärke ausgebildet. Darüber hinaus ist zu erkennen, dass der Führungsschlitz 15, in den die Bolzen 29 und 30 hineinragen und in dem die Platte 31 geführt ist, eine größere lichte Weite aufweist, als der Führungsschlitz 15 in der parallel hierzu angeordneten Platte 14.

Versetzt zu den Bolzen 29 und 30 weist die Platte 31 Bohrungen 34 auf, in die zwei Stifte 35 eingesetzt sind. Die Stifte 35 sind Bestandteil eines Fingeransatzes 36, mit dem der Bügel 3 relativ zum Einsatz 11 entlang der Führungsschlitze 15 bewegbar ist. Der Fingeransatz 36 ist mit dem Gehäuse 1 unverlierbar verbunden.

Der Spalt 10 im Gehäuse 1 ist versetzt zu dem Führungsschlitz 15 angeordnet, in dem die Bolzen 29 und 30 sowie die Platte 31 geführt sind. Demzufolge liegen Spalt 10 und Führungsschlitz 15 nicht deckungsgleich übereinander, so dass eine Manipulation des Einsatzes 11 über den Spalt 10 nicht möglich ist. Der Versatz zwischen dem Spalt 10 und dem Führungsschlitz 15 ist durch die Platte 31 ausgeglichen, die somit eine Abkröpfung der Bolzen 29 und 30 zum Fingeransatz 36 darstellt.

Der Bügel 3 weist im Bereich seines die Bolzen 29 und 30 aufweisenden Endes eine Ausnehmung 37 auf, in die im verriegelten Zustand der Radialvorsprung 27 der Schließeinrichtung 2 formschlüssig eingreift.

Der in Figur 6 dargestellte Einsatz 11 ist mit der Schließeinrichtung 2 vormontiert und für den Einschub in das Gehäuse 1 vorbereitet. Hierzu wird der im Gehäuse 1 angeordnete Bügel 3 in seine Stellung verschoben, bei der der Bügel 3 in die Öffnung 7 des Schenkels 5 eingreift und mit seinem zweiten Ende frei ist. In dieser Stellung wird der Einsatz 11 in das Gehäuse 1 eingeschoben. Nach Einschieben des Einsatzes 11 werden die Bolzen 29 und 30 in den Bügel 3 eingesteckt und mit dem am Gehäuse 1 geführten Fingeransatz 36 verbunden, insbesondere lösbar verrastet. Anschließend wird der Bügel 3 in Richtung der Öffnung 7 im Schenkel 6 verschoben, bis der Bügel 3 vorzugsweise in diese Öffnung 7 eingreift. Hierdurch werden im Einsatz 11 jeweils ein Gewinde aufweisende Bohrungen frei, in die Schrauben eingeschraubt werden, die den Einsatz 11 mit dem Gehäuse 1 verbinden. Das Einschrauben der Schrauben erfolgt vorzugsweise in der Offenstellung des Bügels 3. In dieser Montagestellung ist der Fingeransatz 36 am oberen Ende des Führungsschlitzes 15 angeordnet. Sodann kann über den Fingeransatz 36 der Bügel 3 in seine in Figur 1 dargestellte verriegelte Stellung überführt werden, in der der Bügel 3 mit seinem freien Ende in die Öffnung 7 des Schenkels 5 des Gehäuses 1 eingreift. In dieser Position kann dann über die Schließeinrichtung 2 der Radialvorsprung 27 derart verdreht werden, dass er in die Ausnehmung 37 des Bügels 3 eingreift und vorzugsweise an zwei in Längsachsenrichtung des Bügels 3 beabstandet zueinander angeordneten Seitenflächen anschließt, so dass der Bügel 3 ohne Betätigung der Schließeinrichtung 2 nicht bewegbar ist. Der diesbezügliche Schließzylinder 24 wird in der Schließstellung in üblicher Weise durch die Zuhaltungen gesperrt. In der Schließstellung ist der nicht näher dargestellte Schlüssel zur Betätigung des Schließzylinders 24 abziehbar.

Die Erfindung ist nicht auf das voranstehend beschriebene Ausführungsbeispiel beschränkt. Vielmehr sind Abwandlungen, Änderungen und/oder Ergänzungen möglich, ohne den Schutzumfang der Ansprüche zu verlassen. Beispielsweise kann vorgesehen sein, dass das Gehäuse 1 zwei Fingeransätze 36 hat, die an gegenüberliegenden Flächen des Gehäuses 1 angeordnet sind, so dass die Betätigung des Bügels 3 von beiden Seiten des Gehäuses 1 aus erfolgen kann.

## Patentansprüche

1. Vorhängeschloss bestehend aus einem Gehäuse (1), einer im Gehäuse (1) angeordneten Schließeinrichtung (2), einem im Gehäuse (1) in einer Öffnungsstellung auf einer kreisbogenabschnittförmigen Bahn in Richtung seiner Längsachse beweglich geführten Bügel (3) und einer über die Schließeinrichtung (2) betätigbaren Bügelverriegelung (4), wobei die Schließeinrichtung (2) einen austauschbaren Schließzylinder (24) aufweist,
**dadurch gekennzeichnet,**
**dass** der Schließzylinder (24) ein Rastelement (26) mit einem üblichen Radialvorsprung (27) aufweist, der gemeinsam mit dem Schließzylinder (24) in der Schließeinrichtung (2) verdrehbar und als Teil der Bügelverriegelung (4) über einen Schlüssel zwischen einer Schließstellung und einer Öffnungsstellung bewegbar ist und in der Schließstellung die Bewegbarkeit des Bügels (3) relativ zum Gehäuse (1) sperrt und dass die Bügelverriegelung (4) neben dem Radialvorsprung (27) des Schließzylinders (24) eine Ausnehmung (37) im Bügel (3) aufweist, in die der Radialvorsprung (27) in der Schließstellung eingreift.

2. Vorhängeschloss nach Anspruch 1,
**dadurch gekennzeichnet,**
**dass** die Schließeinrichtung (2) und der Bügel (3) in einem, über eine Öffnung in das Gehäuse (1) einbringbaren Einsatz (11) angeordnet sind.

3. Vorhängeschloss nach Anspruch 2,
**dadurch gekennzeichnet,**
**dass** die Schließeinrichtung (2) mit dem Einsatz (11) verbindbar, insbesondere verschraubbar ist.

4. Vorhängeschloss nach Anspruch 2,
**dadurch gekennzeichnet,**
**dass** der Einsatz (11) bei in einer Öffnungsstellung stehendem Bügel (3) in das Gehäuse (1) einschiebbar ist und der Einsatz (11) zumindest über den in Schließstellung stehenden Bügel (3) mit dem Gehäuse (1) verbunden ist.

5. Vorhängeschloss nach Anspruch 2,
**dadurch gekennzeichnet,**
**dass** der Einsatz (11) zumindest an seinem den Bügel (3) aufnehmenden Ende zwei beabstandet zueinander angeordnete Platten (14) aufweist, zwischen denen der Bügel (3) angeordnet ist.

6. Vorhängeschloss nach Anspruch 5,
**dadurch gekennzeichnet,**
**dass** die Platten (14) jeweils zumindest einen Führungsschlitz (15) aufweisen und dass an dem Bügel (3) zumindest ein sich radial durch den Bügel (3) erstreckender Bolzen (29, 30) angeordnet ist, der mit seinen über die Oberfläche des Bügels (3) hervorstehenden Enden in den Führungsschlitzen (15) der Platten (14) geführt ist.

7. Vorhängeschloss nach Anspruch 5,
**dadurch gekennzeichnet,**
**dass** das Gehäuse (1) zumindest einen parallel zu zumindest einem Führungsschlitz (15) in den Platten (14) verlaufenden Spalt (10) aufweist, in dem zumindest ein Fingeransatz (36) geführt ist, der mit dem Bügel (3) verbunden ist.

8. Vorhängeschloss nach Anspruch 7,
**dadurch gekennzeichnet,**
**dass** der Spalt (10) und der Führungsschlitz (15) nicht deckungsgleich im Gehäuse (1) und im Einsatz (11) angeordnet sind.

9. Vorhängeschloss nach Anspruch 7,
**dadurch gekennzeichnet,**
**dass** der Fingeransatz (36) mit zwei Bolzen (29, 30) verbunden ist, die den Bügel (3) radial durchgreifen.

10. Vorhängeschloss nach Anspruch 7,
**dadurch gekennzeichnet,**
**dass** der Fingeransatz (36) über ein, vorzugsweise als Platte (31) ausgebildetes Verbindungselement mit den Bolzen (29, 30) verbunden ist.

11. Vorhängeschloss nach Anspruch 6,
**dadurch gekennzeichnet,**
**dass** die Bolzen (29, 30) im Bereich der Ausnehmung (37) im Bügel (3) angeordnet sind.

12. Vorhängeschloss nach Anspruch 7,
**dadurch gekennzeichnet,**
**dass** der Fingeransatz (36) unverlierbar mit dem Gehäuse (1) verbunden ist und mit den Bolzen (29, 30) oder mit Stiften (35) verbindbar ist.

13. Vorhängeschloss nach Anspruch 2,
**dadurch gekennzeichnet,**
**dass** der Einsatz (11) eine vorzugsweise verschließbare Aufnahme (16) für beispielsweise Ersatzteile aufweist.

14. Vorhängeschloss nach Anspruch 2,
**dadurch gekennzeichnet,**
**dass** der Einsatz (11) mit dem Gehäuse (1) verschraubbar ist, wobei die Schraube(n) vorzugsweise im Bereich des Spaltes (10) versenkt und/oder verdeckt angeordnet ist bzw. sind.

15. Vorhängeschloss nach Anspruch 1,
**dadurch gekennzeichnet,**
**dass** das Gehäuse (1) im wesentlichen L-förmig ausgebildet ist und sich der Bügel (3) in Schließstellung zwischen den beiden Schenkeln (5, 6) erstreckt., in welchen Öffnungen (7) zur Führung bzw. zum Eingriff des Bügels (3) angeordnet sind.

16. Vorhängeschloss nach Anspruch 2
**dadurch gekennzeichnet,**
**dass** der Einsatz (11) eine Außenkontur aufweist, die mit einem Hohlraum im Gehäuse (1) übereinstimmt, wobei der Hohlraum entsprechend der Außenkontur des Gehäuses (1) entspricht.

17. Vorhängeschloss nach Anspruch,
**dadurch gekennzeichnet,**
**dass** der Einsatz (11) an seinem im Bereich der Öffnung im Gehäuse (1) angeordneten Ende eine Vielzahl von Ausnehmungen zur Aufnahme von gehärteten Aufbohrschutzelementen aufweist.

18. Vorhängeschloss nach Anspruch 17,
**dadurch gekennzeichnet,**
**dass** die Ausnehmungen als Bohrungen (22) und die Aufbohrschutzelemente als Stifte ausgebildet sind, wobei die Ausnehmungen in zumindest zwei Reihen übereinander versetzt zueinander angeordnet sind.

19. Vorhängeschloss nach Anspruch 17,
**dadurch gekennzeichnet,**
**dass** die Ausnehmungen schlitzförmig und die Aufbohrschutzelemente plattenförmig ausgebildet sind, wobei die Ausnehmungen derart in zumindest zwei übereinander liegenden Reihen angeordnet sind, dass sich die Ausnehmungen der benachbarten Reihen überlappen.

20. Vorhängeschloss nach Anspruch 1,
**dadurch gekennzeichnet,**
**dass** das Gehäuse (1) aus einem gehärteten Stahl besteht.

21. Vorhängeschloss nach Anspruch 2,
**dadurch gekennzeichnet,**
**dass** der Einsatz (11) aus Zinkdruckguss besteht.

22. Verfahren zur Montage eines Vorhängeschlosses nach einem der Ansprüche 1 bis 21,
**dadurch gekennzeichnet,**
**dass** ein mit der Schließeinrichtung (2) vormontierter Einsatz (11) in eine Öffnung im Gehäuse (1) eingeschoben wird;
**dass** der Bügel (3) mit einem Fingeransatz (36) verbunden und der Einsatz (11) mit dem Gehäuse (1) verschraubt wird, bevor der Bügel (3) in seine Schließstellung bewegt und verriegelt wird.

## Claims

1. Padlock, comprised of a housing (1), a locking device (2) arranged within said housing (1), a shackle (3) which is movably guided in the direction of its longitudinal axis on a path in the form of a section of an arc of a circle within said housing (1) in an opening position, and a shackle locking means (4) operable via said locking device (2), said locking device (2) including an exchangeable locking cylinder (24),
**characterized in**
**that** said locking cylinder (24) includes a locking element (26) with a usual radial protrusion (27), which radial protrusion can be rotated together with said locking cylinder (24) within said locking device (2) and is movable as a part of said shackle locking means (4) between a closing position and an opening position through a key and in the closing position locks said shackle (3) against movement thereof relative to the housing (1), and that said shackle locking means (4) includes in addition to said radial protrusion (27) of said locking cylinder (24) a recess (37) within said shackle (3), which recess is engaged by said radial protrusion (27) in the locking position.

2. Padlock according to claim 1
**characterized in**
**that** said locking device (2) and said shackle (3) are arranged in an insert (11) that can be inserted in said housing (1) through an opening.

3. Padlock according to claim 2,
**characterized in**
**that** said locking device (2) can be connected and particularly screw-connected to said insert (11).

4. Padlock according to claim 2,
**characterized in**
**that** said insert (11) can be inserted in said housing (1) with said shackle (3) being in an opening position, and said insert (11) is connected to said housing (1) through at least said shackle (3) which is in the closing position.

5. Padlock according to claim 2,
**characterized in**
**that** said insert (11) includes at least on its end receiving said shackle (3) two mutually spaced plates (14) having said shackle (3) arranged between them.

6. Padlock according to claim 5,
**characterized in**
**that** said plates (14) each include at least one guiding slot (15), and that on said shackle (3) there is arranged at least one bolt (29, 30) radially extending through said shackle (3), which bolt is guided in said guiding slots (15) of said plates (14) by its ends protruding beyond the surface of said shackle (3).

7. Padlock according to claim 5,
**characterized in**
**that** said housing (1) includes at least one gap (10) extending parallel to at least one guiding slot (15) within said plates (14), in which gap (10) is guided at least one finger piece (36) which is connected to said shackle (3).

8. Padlock according to claim 7,
**characterized in**
**that** said gap (10) and said guiding slot (15) are not arranged in a congruent fashion within said housing (1) and said insert (11).

9. Padlock according to claim 7,
**characterized in**
**that** said finger piece (36) is connected to two bolts (29, 30) which radially penetrate said shackle (3).

10. Padlock according to claim 7,
**characterized in**
**that** said finger piece (36) is connected to said bolts (29, 30) through a connecting element which is preferably formed as a plate (31).

11. Padlock according to claim 6,
**characterized in**
**that** said bolts (29, 30) are arranged within the zone of said recess (37) in said shackle (3).

12. Padlock according to claim 7,
**characterized in**
**that** said finger piece (36) is captively connected to said housing (1) and is connectible to said bolts (29, 30) or to pins (35).

13. Padlock according to claim 2,
**characterized in**
**that** said insert (11) includes a preferably lockable nest (16) for spare parts for example.

14. Padlock according to claim 2,
**characterized in**
**that** said insert (11) can be screw-connected to said housing (1), wherein said screw(s) is(are) preferably arranged within the region of said gap (10) in a sunk and/or hidden fashion.

15. Padlock according to claim 1,
**characterized in**
**that** said housing (1) is substantially L-shaped, and said shackle (3) in the closing position extends between said two legs (5, 6) in which openings (7) are arranged for guiding said shackle (3) respectively for the engagement thereof.

16. Padlock according to claim 2,
**characterized in**
**that** said insert (11) has an outer contour which matches a cavity in said housing (1), said cavity in turn corresponding to the outer contour of said housing (1).

17. Padlock according to claim 2,
**characterized in**
**that** said insert (11) includes on its end arranged within the region of the opening in said housing (1) a plurality of recesses fo receiving hardened elements for protection against opening by boring.

18. Padlock according to claim 17,
**characterized in**
**that** said recesses are formed as bores (22) and said elements for protection against opening by boring are formed as pins, said recesses being arranged in two rows, one on top of the other and offset with respect to each other.

19. Padlock according to claim 17,
**characterized in**
**that** said recesses are configured in a slot-shape and said elements for protection against opening by boring are configured in a plate-shape, with said recesses being arranged in at least two rows, one on top of the other in such a manner that the recesses of neighbouring rows overlap.

20. Padlock according to claim 1,
**characterized in**
**that** said housing (1) consists of a hardened steel.

21. Padlock according to claim 2,
**characterized in**
**that** said insert (11) consists of a zinc die-casting.

22. Method for assembly of a padlock according to one of the claims 1 to 21,
**characterized in**
**that** an insert (11) pre-assembled with said locking device (2) is inserted in an opening of said housing (1) ;
**that** said shackle (3) is connected to a finger piece (36) and said insert is screw-connected to said housing (1) before said shackle (3) is moved to its closing position and locked.

## Revendications

1. Cadenas consistant en un bâti (1), un dispositif de fermeture (2) placé dans le bâti (1), un étrier (3) guidé mobile dans le bâti (1) dans une position d'ouverture sur une trajectoire en forme de section d'arc de cercle en direction de son axe longitudinal et d'un verrouillage d'étrier (4) pouvant être actionné par le dispositif de fermeture (2), le dispositif de fermeture (2) présentant un cylindre de fermeture remplaçable (24),
**caractérisé en ce**
**que** le cylindre de fermeture (24) présente un élément d'enclenchement (26) avec une saillie radiale courante (27) qui peut être tourné conjointement avec le cylindre de fermeture (24) dans le dispositif de fermeture (2) et qui est mobile comme partie du verrouillage d'étrier (4) par l'intermédiaire d'une clé entre une position de fermeture et une position d'ouverture et qui, en position de fermeture, bloque la mobilité de l'étrier (3) par rapport au bâti (1) et que le verrouillage d'étrier (4) présente, en plus de la saillie radiale (27) du cylindre de fermeture (24), un évidement (37) dans l'étrier (3), évidement dans lequel la saillie radiale (27) s'engrène en position de fermeture.

2. Cadenas selon la revendication 1,
**caractérisé en ce**
**que** le dispositif de fermeture (2) et l'étrier (3) sont placés dans un insert (11) pouvant être mis en place dans le bâti (1) par une ouverture.

3. Cadenas selon la revendication 2,
**caractérisé en ce**
**que** le dispositif de fermeture (2) peut être relié à l'insert (11), en particulier peut être vissé.

4. Cadenas selon la revendication 2,
**caractérisé en ce**
**que** l'insert (11) peut être poussé dans le bâti (1), l'étrier (3) étant dans une position d'ouverture, et que l'insert (11) est relié au bâti (1) au moins par l'étrier (3) qui est en position de fermeture.

5. Cadenas selon la revendication 2,
**caractérisé en ce**
**que** l'insert (11) présente, au moins à son extrémité qui loge l'étrier (3), deux plaques (14) placées espacées l'une de l'autre entre lesquelles l'étrier (3) est placé.

6. Cadenas selon la revendication 5,
**caractérisé en ce**
**que** les plaques (14) présentent chacune au moins une fente de guidage (15) et qu'au moins un boulon (29, 30) qui s'étend radialement à travers l'étrier (3) est placé sur l'étrier (3), boulon qui est guidé avec ses extrémités qui dépassent de la surface de l'étrier (3) dans les fentes de guidage (15) des plaques (14).

7. Cadenas selon la revendication 5,
**caractérisé en ce**
**que** le bâti (1) présente au moins un interstice (10) qui est parallèle à au moins une fente de guidage (15) dans les plaques (14), interstice dans lequel au moins un épaulement pour le doigt (36) qui est relié à l'étrier (3) est guidé.

8. Cadenas selon la revendication 7,
**caractérisé en ce**
**que** l'interstice (10) et la fente de guidage (15) ne sont pas placés dans le bâti (1) et dans l'insert (11) de manière à coïncider.

9. Cadenas selon la revendication 7,
**caractérisé en ce**
**que** l'épaulement pour le doigt (36) est relié à deux boulons (29, 30) qui traversent radialement l'étrier (3).

10. Cadenas selon la revendication 7,
**caractérisé en ce**
**que** l'épaulement pour le doigt (36) est relié aux boulons (29, 30) par un élément de jonction qui est configuré de préférence comme une plaque (31 ).

11. Cadenas selon la revendication 6,
**caractérisé en ce**
**que** les boulons (29, 30) sont placés dans l'étrier (3) dans la zone de l'évidement (37).

12. Cadenas selon la revendication 7,
**caractérisé en ce**
**que** l'épaulement pour le doigt (36) est relié au bâti (1) de manière imperdable et peut être relié aux boulons (29, 30) ou à des chevilles (35).

13. Cadenas selon la revendication 2,
**caractérisé en ce**
**que** l'insert (11) présente un logement pouvant de préférence être fermé (16) pour, par exemple, des pièces de rechange.

14. Cadenas selon la revendication 2,
**caractérisé en ce**
**que** l'insert (11) peut être vissé au bâti (1 ), la ou les vis étant placée(s) noyée(s) et/ou recouverte(s) de préférence dans la zone de l'interstice (10).

15. Cadenas selon la revendication 1,
**caractérisé en ce**
**que** le bâti (1) est configuré substantiellement en forme de L et que l'étrier (3) s'étend en position de fermeture entre les deux montants (5, 6) dans lesquels des ouvertures (7) sont placées pour le guidage ou pour l'engrènement de l'étrier (3).

16. Cadenas selon la revendication 2,
**caractérisé en ce**
**que** l'insert (11) présente des contours extérieurs qui coïncident avec un espace creux dans le bâti (1), l'espace creux correspondant aux contours extérieurs du bâti (1).

17. Cadenas selon la revendication 2,
**caractérisé en ce**
**que** l'insert (11) présente, à son extrémité placée dans la zone de l'ouverture dans le bâti (1), une multitude d'évidements pour loger des éléments de protection contre le perçage trempés.

18. Cadenas selon la revendication 17,
**caractérisé en ce**
**que** les évidements sont configurés comme des perçages (22) et les éléments de protection contre le perçage sont configurés comme des chevilles, les évidements étant placés en au moins deux rangées décalées l'une au-dessus de l'autre.

19. Cadenas selon la revendication 17,
**caractérisé en ce**
**que** les évidements sont configurés en forme de fente et les éléments de protection contre le perçage en forme de plaques, les évidements étant placés en au moins deux rangées situées l'une au-dessus de l'autre de telle manière que les évidements des rangées voisines se chevauchent.

20. Cadenas selon la revendication 1,
**caractérisé en ce**
**que** le bâti (1) est constitué en acier trempé.

21. Cadenas selon la revendication 2,
**caractérisé en ce**
**que** l'insert (11) est en zinc moulé sous pression.

22. Procédé de montage d'un cadenas selon l'une des revendications 1 à 21,
**caractérisé en ce**
**qu'**un insert (11) prémonté avec le dispositif de fermeture (2) est poussé dans une ouverture dans le bâti (1),
**que** l'étrier (3) est relié à un épaulement pour le doigt (36) et l'insert (11) est vissé au bâti (1) avant que l'étrier (3) ne soit déplacé dans sa position de fermeture et verrouillé.
